# FASCICULE DE BREVET EUROPEEN

(11) **EP 1 231 051 B1**
(45) Date de publication et mention de la délivrance du brevet: **29.03.2006**
(21) Numéro de dépôt: 02290285.2
(22) Date de dépôt: 06.02.2002
(51) Int. Cl.: B31F 1/24, B21D 13/02

(54) **Procédé et dispositif de fabrication d'une structure ondulée de garnissage et appareil de traitement de fluides**
Verfahren und Vorrichtung zur Herstellung von wellblechartig geformten Blechen und Vorrichtung zur Behandlung von Fluiden
Method and apparatus for producing corrugated sheets and apparatus for treating fluids

(30) Priorité: 09.02.2001 FR 0101805
(43) Date de publication de la demande: 14.08.2002
(73) Titulaire: L'AIR LIQUIDE, Société Anonyme à Directoire et Conseil de Surveillance pour l'Etude et l'Exploitation des, 75321 Paris Cedex 07 (FR)
(72) Inventeur: Beauvois, Jean Claude, 94500 Champigny sur Marne (FR); Giang, Son Ha, 94370 Sucy en Brie (FR); Lebain, Gilles, 94800 Villejuif (FR); Werlen, Etienne, 75015 Paris (FR)
(74) Mandataire: Mercey, Fiona Susan

(56) Documents cités:
- EP-A- 1 025 985
- DE-A- 2 357 892
- FR-A- 2 361 952
- US-A- 3 307 387

## Description

La présente invention est relative à un procédé de fabrication, à partir d'une bande de matière métallique en feuille éventuellement perforée, d'une onde de garnissage structuré dont la surface générale est générée sensiblement par balayage d'un profil répétitif parallèlement aux bords de la bande, suivant une ligne directrice non rectiligne sur au moins une partie de sa longueur et ayant une orientation principale oblique par rapport aux bords de la bande dans lequel on effectue un pliage-emboutissage de la bande par pas successifs, au moyen de deux réglettes opposées à mouvement relatif alternatif de rapprochement-éloignement, ces réglettes possédant des surfaces actives sensiblement conjuguées des deux faces de l'onde.

Les garnissages ondulés-croisés sont utilisés dans divers appareils : mélangeurs pour une phase unique, dispositifs d'échange de chaleur et/ou de matière entre deux fluides. Une application particulière est la distillation, notamment la distillation d'air.

Ces garnissages sont constitués de modules ou « packs » dont chacun est formé d'un empilement de bandes ondulées en oblique, alternativement dans un sens et dans l'autre. Ces bandes peuvent être perforées ou non, et réalisées à partir de feuilles lisses ou texturées, généralement métalliques. Des exemples sont décrits dans GB-A-1 004 046 et dans CA-A-1 095 827.

Dans le cas des colonnes de distillation, les bandes sont contenues dans des plans généraux verticaux. Les modules sont généralement tournés de 90° autour de l'axe de la colonne d'un module au suivant, et on a montré que ces changements de direction provoquent, aux interfaces entre les modules, des engorgements qui limitent la capacité de traitement de la colonne.

Divers moyens ont été proposés pour limiter cet engorgement. En particulier, WO-A-97/16 247 et EP-A-401682 décrivent une onde dont les génératrices sont incurvées à chaque extrémité pour devenir verticales aux bords supérieur et inférieur du module.

EP-A-1025985 décrit un mode de fabrication d'un panneau d'humidification en carton dont la surface générale est générée sensiblement par balayage d'un profil répétitif parallèlement aux bords de la bande, suivant une ligne directrice non rectiligne sur au moins une partie de sa longueur et ayant une orientation principale oblique par rapport aux bords de la bande, et on effectue un pliage-emboutissage de la bande par pas successifs, au moyen de deux réglettes opposées à mouvement relatif alternatif de rapprochement-éloignement, ces réglettes possédant des surfaces actives sensiblement conjuguées des deux faces de l'onde. Si ce procédé est connu pour plier du carton, il n'a pas été utilisé pour former des ondes métalliques.

L'invention a pour but de permettre de réaliser industriellement de telles ondes de façon particulièrement économique et, plus généralement, de fabriquer industriellement des ondes dont les génératrices ont des formes variées.

A cet effet, le procédé de fabrication suivant l'invention est caractérisé en ce que la bande est en matière métallique et en ce que dans au moins une région non rectiligne, au moins certains, sommets convexes d'au moins une réglette ont une hauteur réduite par rapport à celle d'une région rectiligne adjacente. Le procédé suivant l'invention peut comporter une ou plusieurs des caractéristiques suivantes :
- les surfaces actives des réglettes sont formées de telle sorte que la hauteur des ondulations des l'onde est réduite sur une région comprenant au moins un bord de l'onde et/ou l'angle formé par les ondulations est modifié (de préférence réduit) sur une région comprenant au moins un bord de l'onde par rapport à l'angle formé par les ondulations dans une région centrale de l'onde.
- tous les sommets convexes des deux réglettes ont une hauteur réduite dans une ou chaque région non rectiligne ;
- ladite réduction de hauteur est progressive à partir de ladite région rectiligne adjacente ;
- on perfore la bande avant d'effectuer le pliage-emboutissage ;
- on effectue un recuit de la bande avant son pliage-emboutissage, au moins dans les régions de cette bande qui correspondent aux régions non rectilignes de la ligne directrice ;
- on effectue le recuit près avoir perforé la bande ;
- la ligne directrice a une partie principale rectiligne et au moins une partie d'extrémité incurvée qui se termine sensiblement perpendiculairement aux bords de l'onde.
- la ligne directrice a une forme en S allongé, avec une partie principale rectiligne et deux parties d'extrémité incurvées qui se terminent sensiblement perpendiculairement aux bords de l'onde ;
- le profil est en zig-zag à côtés sensiblement rectilignes ;
- le procédé comprend l'étape de faire avancer la bande de matière métallique en feuille (17) par pas successifs entre les réglettes en position d'ouverture de celles-c ; et,
- l'onde est une onde de garnissage ondulé-croisé.

L'invention a également pour objet un dispositif selon la revendication 11.

Des exemples de mise en oeuvre de l'invention vont maintenant être décrits en regard des dessins annexés, sur lesquels :
- la Figure 1 représente en perspective une onde réalisée conformément à l'invention ;
- la Figure 2 représente en perspective deux réglettes de pliage-emboutissage pour la fabrication de cette onde ;
- la Figure 3 est une vue en plan de l'onde en cours de fabrication;
- les Figures 4 et 5 sont des vues prises respectivement suivant les lignes IV-IV et V-V de la Figure 3, illustrant la fabrication de l'onde ;
- la Figure 6 est une vue en bout correspondante, suivant la flèche VI de la Figure 3 ;
- la Figure 7 est une vue analogue à la Figure 6 d'une variante ;
- les Figures 8 et 9 sont des vues agrandies, respectivement, des détails VIII de la Figure 8 et IX de la Figure 7 ;
- la Figure 10 représente schématiquement une autre variante du procédé de l'invention ; et
- la Figure 11 représente schématiquement une partie d'une colonne de distillation d'air suivant l'invention.

L'onde 1 représentée à la Figure 1, supposée dans un plan général horizontal, est une feuille métallique mince pliée en aluminium, cuivre ou acier inoxydable qui présente deux bords latéraux parallèles 2 et 3. Chaque bord forme un profil répétitif 4 en zig-zag à côtés 5 sensiblement rectilignes, avec des sommets supérieurs 6 et inférieurs 7 de rayon aussi petit que possible.

L'onde est générée par le balayage du profil 4 parallèlement aux bords 2 et 3, suivant une ligne directrice 8. Cette ligne 8 (Figures 1 et 3) comporte sur la plus grande partie de sa longueur une partie courante 9 rectiligne, inclinée à 45° par rapport aux bords 2 et 3, et elle s'incurve à chaque extrémité suivant un arc 10 qui se termine sur le bord correspondant, sensiblement perpendiculairement à celui-ci. Les deux arcs 10 ont des concavités opposées, ce qui confère à la ligne 8 une forme générale en S allongé. L'onde comporte ainsi une série de sommets d'ondes, inférieurs et supérieurs, ayant la même forme en S allongé.

Alternativement seule une extrémité de la partie rectiligne 9 s'incurve suivant un arc 10 qui se termine sur le bord correspondant, sensiblement perpendiculairement à celui-ci.

L'onde 1 est réalisée à partir d'une bande métallique mince plane par simple pliage-emboutissage au moyen d'un dispositif A qui comprend deux réglettes opposées, inférieure 11 et supérieure 12, à mouvement relatif alternatif de rapprochement-éloignement.

Chaque réglette comporte en direction de l'autre réglette deux dents, respectivement 13-14 et 15-16, dont les surfaces actives ont la forme tridimensionnelle de la face correspondante de l'onde, ces dents étant disposées de façon à s'interpénétrer. Les dents ont ainsi des génératrices qui comportent chacune une région principale rectiligne se prolongeant par des régions d'extrémités incurvées, et définissent quatre sommets convexes 13A à 16A et deux creux 13B et 15B de forme analogue.

Comme schématisé sur les Figures 4 à 6, la bande 17 de départ est avancée par pas suivant la flèche F, parallèlement à ces bords, au moyen d'un mécanisme d'avancement 18, pendant que les réglettes sont écartées l'une de l'autre, le pas d'avance étant égal au pas de l'ondulation. Après chaque avance, les réglettes sont rapprochées l'une de l'autre et déforment le métal, lequel emplit sensiblement la totalité de l'espace qui sépare les réglettes, comme illustré sur la Figure 8.

Comme connu, et bien que ceci n'ait pas été représenté sur la Figure 3, le pliage-emboutissage provoque une déviation d'ensemble de la bande, vers le bas en considérant la Figure 3.

La fabrication de l'onde est ainsi réalisée rapidement, économiquement et de façon fiable.

Comme connu en soi, la bande 17 peut être perforée avant son pliage, soit dans un poste de perforation séparé situé en amont du dispositif A, soit au sein même de ce dispositif.

Pour certains paramètres du profil 4 et de la ligne directrice 8, et/ou pour certains types de perforations de la bande 17, il peut être utile de recourir à la variante des Figures 7 et 9, qui permet de réduire l'allongement du métal au sommet des ondulations, dans les régions 10 où la ligne directrice 8 est incurvée.

Dans cette variante, dans les régions incurvées, les sommets convexes des dents 13A à 16A ont une hauteur réduite, comme représenté en 19, en trait mixte sur la Figure 8 et en trait plein sur la Figure 9. Plus précisément, par rapport à un plan horizontal de référence, le niveau du sommet de chaque dent diminue progressivement d'une valeur H, dans la partie rectiligne 9, à une valeur H-ΔH à l'emplacement du bord 2 ou 3.

Grâce à cette modification, le métal est moins sollicité dans ses régions toriques, où il subsiste un espace libre entre lui-même et au moins l'une des deux réglettes en position de fermeture de celles-ci, comme représenté sur la Figure 9.

L'onde 1 peut posséder alors une hauteur légèrement réduite près de ses bords, ce qui ne présente pas d'inconvénient particulier pour les modules de garnissage résultants.

La variante de la Figure 10 utilise d'autres moyens pour faciliter la mise en forme des régions 10. Dans cas, on ne limite pas l'allongement du métal comme dans la variante précédente, mais on en modifie les propriétés physiques pour permettre cet allongement dans de bonnes conditions.

Pour cela, on prévoit un poste B de recuit du métal en amont du poste A de pliage-emboutissage. Le recuit intéresse au moins les régions marginales de la bande 17 dans lesquelles seront formées les régions 10, et éventuellement la totalité de la bande.

Cette variante s'applique plus particulièrement aux ondes perforées. Dans ce cas, comme illustré, le poste B se trouve entre le poste C de perforation et la poste A de pliage-emboutissage. Or le poste B peut se trouver en amont du poste C.

Comme on le comprend, l'invention permet de réaliser des ondes ayant des ondulations de formes très variées à partir de feuilles lisses ou structurées (par exemple gaufrées), ce qui permet d'améliorer les propriétés des garnissages ondulés-croisés résultants. De plus, l'invention s'applique à d'autres types de garnissages structurés, par exemple aux garnissages à ventilateurs. Ces garnissages, dont des exemples sont décrits dans les WO-A-86/06 296 et 90/10 497 ainsi que dans EP-A-845 293, définissent après pliage-emboutissage et empilage un ensemble de couches de ventilateurs fixes de brassage de fluide. Dans ce cas, c'est la surface générale de chaque onde qui est conforme à la définition indiquée plus haut.

On a représenté sur la Figure 11 une partie d'une colonne de distillation d'air 20, comprenant un tronçon de distillation 21 disposé dans la virole cylindrique 22 de la colonne. Le tronçon 21 est constitué par un garnissage ondulé-croisé lui-même formé d'un empilement de modules de garnissage 23. Chaque module 23 est constitué d'un empilement d'ondes 1, situées chacune dans un plan général vertical, coupées à longueur à partir de la bande 17 pliée et dont les directions générales d'ondulation sont inversées d'une onde à l'autre, les bords 2 et 3 étant disposés horizontalement. Chaque module 22 est tourné de 90° par rapport au module suivant autour de l'axe vertical X-X de la colonne.

## Revendications

1. Procédé de fabrication, à partir d'une bande de matière en feuille (17), d'une onde (1) de garnissage structuré dont la surface générale est générée sensiblement par balayage d'un profil répétitif (4) parallèlement aux bords (2, 3) de la bande, suivant une ligne directrice (8) non rectiligne sur au moins une partie de sa longueur et ayant une orientation principale oblique par rapport aux bords de la bande, dans lequel on effectue un pliage-emboutissage de la bande (17) par pas successifs, au moyen de deux réglettes opposées (11, 12) à mouvement relatif alternatif de rapprochement-éloignement, ces réglettes possédant des surfaces actives (11, 12) sensiblement conjuguées des deux faces de l'onde **caractérisé en ce** la bande est en matière métallique et
en ce que, dans au moins une région non rectiligne, au moins certains sommets convexes (13A à 16A) d'au moins une réglette (11, 12) ont une hauteur réduite par rapport à celle d'une région rectiligne adjacente.

2. Procédé suivant la revendication 1, **caractérisé en ce que** tous les sommets convexes des deux réglettes (11, 12) ont une hauteur réduite dans chaque ou une région non rectiligne.

3. Procédé suivant la revendication 1 ou 2, **caractérisé en ce que** ladite réduction de hauteur est progressive à partir de ladite région rectiligne adjacente.

4. Procédé suivant l'une quelconque des revendications 1 à 3, **caractérisé en ce qu'**on perfore la bande (17) avant d'effectuer le pliage-emboutissage.

5. Procédé suivant l'une quelconque des revendications 1 à 4, **caractérisé en ce qu'**on effectue un recuit de la bande (17) avant son pliage-emboutissage, au moins dans les régions de cette bande qui correspondent aux régions non rectilignes (10) de la ligne directrice (8).

6. Procédé suivant l'une quelconque des revendications 1 à 5 **caractérisé en ce que** la ligne directrice (8) a une partie principale rectiligne (9) et au moins une partie d'extrémité incurvée (10) qui se termine sensiblement perpendiculairement aux bords (2, 3) de l'onde (1).

7. Procédé suivant la revendication 6, **caractérisé en ce que** la ligne directrice (8) a une forme en S allongé, avec une partie principale rectiligne (9) et deux parties d'extrémité incurvées (10) qui se terminent sensiblement perpendiculairement aux bords (2, 3) de l'onde (1).

8. Procédé suivant l'une quelconque des revendications 1 à 7, **caractérisé en ce que** le profil (4) est en zig-zag à côtés (5) sensiblement rectilignes.

9. Procédé suivant l'une quelconque des revendications 1 à 8, **caractérisé en ce que** l'onde (1) est une onde de garnissage ondulé-croisé.

10. Procédé suivant l'une quelconque des revendications 1 à 9 comprenant l'étape de.faire avancer la bande de matière métallique en feuille (17) par pas successifs entre les réglettes en position d'ouverture de celles-ci.

11. Dispositif de mise en oeuvre du procédé suivant l'une quelconque des revendications 1 à 10 **caractérisé en ce qu'**il comprend deux réglettes opposées (11, 12) de pliage-emboutissage dont les génératrices comportent au moins une partie non rectiligne et des moyens pour animer ces réglettes d'un mouvement relatif, alternatif de rapprochement-éloignement, **caracterisé en ce qu'**il comprend des moyens (18) pour faire avancer une bande de matière en feuille (17) par pas successifs entre les réglettes en position d'ouverture de celles-ci et **en ce que**, dans au moins une région non rectiligne, au moins certains sommets convexes (13A à 16A) d'au moins une réglette (11, 12) ont une hauteur progressivement réduite à partir d'une région rectiligne adjacente.

12. Dispositif suivant la revendication 11, **caractérisé en ce que** tous les sommets convexes des deux réglettes (11, 12) ont une hauteur progressivement réduite dans une ou chaque région non rectiligne.

13. Dispositif suivant la revendication 11 ou 12 **caractérisé en ce qu'**il comprend des moyens (B) pour recuire la bande (17) au moins dans la ou les régions de celle-ci destinée(s) à être pliée(s) de façon non rectiligne, ces moyens de recuit étant situés en amont des réglettes (11, 12)

14. Dispositif suivant la revendication 13, **caractérisé en ce que** lesdits moyens de recuit (B) sont situés en aval ou en amont de moyens de perforation (c).

## Patentansprüche

1. verfahren zur Herstellung von wellblechartig geformten Blechen (1) aus einem blattförmigen Band (17), deren allgemeine Oberfläche im Wesentlichen durch Abtasten eines sich wiederholenden Profils (4) parallel zu den Rändern (2, 3) des Bandes entlang einer nicht geraden Leitlinie (8) auf mindestens einem Teil seiner Länge mit einer Hauptausrichtung schräg zu den Rändern des Bandes erzeugt wird, bei dem ein Falzen-Ziehen des Bandes (17) in aufeinander folgenden Schritten mit Hilfe von zwei gegenüberliegenden Leisten (11, 12) mit einer relativen Wechselbewegung der Annäherung-Entfernung durchgeführt wird, wobei diese Leisten aktive Flächen (11, 12) umfassen, die im Wesentlichen an die beiden Flächen des Wellblechs angepasst sind, **dadurch gekennzeichnet, dass** das Band aus metallischem Material ist und dass in mindestens einem nicht geraden Bereich mindestens gewisse konvexe Spitzen (13A bis 16A) mindestens einer Leiste (11, 12) eine in Bezug zu jener eines angrenzenden geraden Bereichs verringerte Höhe aufweisen.

2. Verfahren nach Anspruch 1, **dadurch gekennzeichnet, dass** alle konvexen Spitzen der beiden Leisten (11, 12) eine in jedem oder einem nicht geraden Bereich verringerte Höhe aufweisen.

3. Verfahren nach Anspruch 1 oder 2, **dadurch gekennzeichnet, dass** die Höhenverringerung progressiv vom angrenzenden geraden Bereich aus besteht.

4. verfahren nach einem der Ansprüche 1 bis 3, **dadurch gekennzeichnet, dass** das Band (17) perforiert wird, bevor das Falzen-Ziehen erfolgt.

5. Verfahren nach einem der Ansprüche 1 bis 4, **dadurch gekennzeichnet, dass** das Band (17) vor seinem Falzen-Ziehen mindestens in den Bereichen dieses Bandes, die den nicht geraden Bereichen (10) der Leitlinie (8) entsprechen, geglüht wird.

6. Verfahren nach einem der Ansprüche 1 bis 5, **dadurch gekennzeichnet, dass** die Leitlinie (8) einen geraden Hauptteil (9) und mindestens einen gekrümmten Endteil (10) aufweist, der im Wesentlichen senkrecht auf die Ränder (2, 3) des Wellblechs (1) endet.

7. verfahren nach Anspruch 6, **dadurch gekennzeichnet, dass** die Leitlinie (8) eine verlängerte S-Form mit einem geraden Hauptteil (9) und zwei gekrümmten Endteilen (10) aufweist, die im Wesentlichen senkrecht auf die Ränder (2, 3) des Wellblechs (1) enden.

8. Verfahren nach einem der Ansprüche 1 bis 7, **dadurch gekennzeichnet, dass** das Profil (4) Zick-Zack-Form mit im Wesentlichen geraden Seiten (5) hat.

9. Verfahren nach einem der Ansprüche 1 bis 8, **dadurch gekennzeichnet, dass** das Wellblech (1) ein Kreuzwellblech ist.

10. Verfahren nach einem der Ansprüche 1 bis 9, umfassend den Schritt, das blattförmige Metallband (17) in aufeinander folgenden Schritten zwischen die Leisten in der öffnungsposition derselben vorzuschieben.

11. Vorrichtung für den Einsatz des Verfahrens nach einem der Ansprüche 1 bis 10, **dadurch gekennzeichnet, dass** sie zwei gegenüberliegende Leisten (11, 12) zum Falzen-Ziehen umfasst, deren Mantellinien mindestens einen nicht geraden Teil und Mittel umfassen, um diese Leisten in einer relativen Wechselbewegung der Annäherung-Entfernung anzutreiben, **dadurch gekennzeichnet, dass** sie Mittel (18) umfasst, um ein blattförmiges Band (17) in aufeinander folgenden Schritten zwischen die Leisten in Öffnungsposition derselben vorzuschieben, und dass in mindestens einem nicht geraden Bereich mindestens gewisse konvexe Spitzen (13A bis 16A) mindestens einer Leiste (11, 12) eine nach und nach von einem angrenzenden geraden Bereich aus verringerte Höhe aufweisen.

12. Vorrichtung nach Anspruch 11, **dadurch gekennzeichnet, dass** alle konvexen Spitzen der beiden Leisten (11, 12) eine in einem oder jedem nicht geraden Bereich nach und nach verringerte Höhe aufweisen.

13. Vorrichtung nach dem Anspruch 11 oder 12, **dadurch gekennzeichnet, dass** sie Mittel (B) umfasst, um das Band (17) mindestens in dem oder den Bereichen desselben, der (die) dazu bestimmt ist (sind), auf nicht gerade weise gefalzt zu werden, zu glühen, wobei diese Glühmittel stromaufwärts zu den Leisten (11, 12) angeordnet sind.

14. Vorrichtung nach Anspruch 13, **dadurch gekennzeichnet, dass** die Glühmittel (B) stromabwärts oder stromaufwärts zu den Perforationsmitteln (c) angeordnet sind.

## Claims

1. Method of manufacturing, from a strip (17) of sheet material, a structured packing corrugation (1), the overall surface of which is generated substantially by sweeping a repetitive profile (4) parallel to the edges (2, 3) of the strip, along a directrix (8) which is non-rectilinear over at least part of its length and having a main orientation which is oblique with respect to the edges of the strip, in which a folding-pressing operation is carried out on the strip (17) in successive steps, by means of two opposed dies (11, 12) with a relative movement alternating between coming together and moving apart, these dies having active surfaces (11, 12) which are substantially conjugate with the two faces of the corrugation, **characterized in that** the strip is made of metal and **in that**, in at least one non-rectilinear region, at least some convex apexes (13A to 16A) of at least one die (11, 12) have a reduced height compared with that of an adjacent rectilinear region.

2. Method according to Claim 1, **characterized in that** all the convex apexes of the two dies (11, 12) have a reduced height in each or one non-rectilinear region.

3. Method according to Claim 1 or 2. **characterized in that** the said reduction in height is progressive from the said adjacent rectilinear region.

4. Method according to any one of Claims 1 to 3, **characterized in that** the strip (17) is perforated before the folding-pressing operation is carried out.

5. Method according to any one of Claims 1 to 4, **characterized in that** the strip (17) is annealed before it undergoes folding-pressing, at least in the regions of this strip which correspond to the non-rectilinear regions (10) of the directrix (8).

6. Method according to any one of Claims 1 to 5, **characterized in that** the directrix (8) has a rectilinear main part (9) and at least one curved end part (10) which ends substantially perpendicular to the edges (2, 3) of the corrugation (1).

7. Method according to Claim 6, **characterized in that** the directrix (8) has an elongate S-shape, with a rectilinear main part (9) and two curved end parts (10) which end substantially perpendicular to the edges (2, 3) of the corrugation (1).

8. Method according to any one of Claims 1 to 7, **characterized in that** the profile (4) is zig-zag shaped with substantially rectilinear sides (5).

9. Method according to any one of claims 1 to 8, **characterized in that** the corrugation (1) is a cross-corrugated packing corrugation.

10. Method according to any one of claims 1 to 9, comprising the step of making the sheet-metal strip (17) advance in successive steps between the dies in the open position thereof.

11. Device for implementing the method according to any one of Claims 1 to 10, **characterized in that** it comprises two opposed bending-drawing dies (11, 12), the generatrices of which comprise at least one non-rectilinear part and means to move these dies with a relative movement alternating between coming together and moving apart, **characterised in that** it comprises means (18) to make a strip (17) of sheet material advance in successive steps between the dies in the open position thereof and **in that**, in at least one non-rectilinear region, at least some convex apexes (13A to 16A) of at least one die (11, 12) have a height which progressively decreases from an adjacent rectilinear region.

12. Device according to Claim 11, **characterized in that** all the convex apexes of the two dies (11, 12) have a height which progressively decreases in one or each non-rectilinear region.

13. Device according to Claim 11 or 12, **characterized in that** it comprises means (B) for annealing the strip (17) at least in the region or regions thereof intended to be folded in a non-rectilinear manner, these annealing means being located upstream of the dies (11, 12).

14. Device according to Claim 13, **characterized in that** the said annealing means (B) are located downstream or upstream of the perforation means (C) .
